# FASCICULE DE BREVET EUROPEEN

(11) **EP 3 156 714 B1**
(45) Date de publication et mention de la délivrance du brevet: **25.03.2020**
(21) Numéro de dépôt: 16190487.5
(22) Date de dépôt: 02.04.2010
(51) Int. Cl.: F17C 3/02

(54) **PERFECTIONNEMENT POUR CUVE ETANCHE ET THERMIQUEMENT ISOLANTE INTEGREE DANS UNE STRUCTURE PORTEUSE**
PERFEKTIONIERUNG FÜR DICHTEN UND WÄRMEISOLIERTEN TANK, DER IN EINE TRAGESTRUKTUR INTEGRIERT IST
IMPROVEMENT FOR A SEALED, THERMALLY INSULATING TANK BUILT INTO A CARRIER STRUCTURE

(30) Priorité: 03.04.2009 FR 0901636
(43) Date de publication de la demande: 19.04.2017
(62) Demande divisionnaire de: 10714908.0
(73) Titulaire: GAZTRANSPORT ET TECHNIGAZ, 78470 Saint-Rémy-lès-Chevreuse (FR)
(72) Inventeur: GUELTON, Bruno, 50480 ECOQUENEAUVILLE (FR); PRUNIER, Raphaël, 92340 BOURG-LA-REINE (FR); HUON DE KERMADEC, Christophe, 63000 Clermont Ferrand (FR); DELETRE, Bruno, 78000 VERSAILLES (FR)
(74) Mandataire: Loyer & Abello

(56) Documents cités:
- KR-A- 20060 086 071

## Description

La présente invention est relative à un perfectionnement pour cuve étanche et thermiquement isolante intégrée dans une structure porteuse.

D'après les documents FR-2 527 544-A, FR-1 376 525-A, FR-1 379 651-A, FR-2 724 623-A et FR-2 798 902-A, il est connu une cuve étanche et isolante qui est intégrée dans une structure porteuse, notamment de navire, et qui comporte deux barrières d'étanchéité successives : l'une primaire, au contact avec le produit contenu dans la cuve et l'autre secondaire disposée entre la barrière d'étanchéité primaire et la structure porteuse. Entre ces deux barrières d'étanchéité, d'une part, et entre la barrière d'étanchéité secondaire, d'autre part, est disposée au moins une barrière thermiquement isolante. La barrière d'étanchéité primaire est, selon ces documents, métallique et la barrière d'étanchéité secondaire métallique ou en un matériau composite pouvant comporter une âme métallique. Les barrières thermiquement isolantes sont réalisées sous forme de modules, ou panneaux, juxtaposés, de forme générale polygonale, dont l'épaisseur est déterminée en fonction du pouvoir isolant recherché. Ces modules comportent un couvercle et un fond désignés indistinctement par le terme « plaque ». On désigne par l'expression barrière thermiquement isolante primaire celle sur laquelle repose la barrière d'étanchéité primaire, et par l'expression barrière thermiquement isolante secondaire celle sur laquelle repose la barrière d'étanchéité secondaire.

A l'usage, il a été constaté une détérioration de la barrière d'étanchéité primaire, constituée par des virures métalliques, notamment provoquée par le clapotement ou, selon la terminologie anglo-saxonne, « sloshing » en particulier au plafond des cuves ou dans la zone de talus et au-dessus de ceux-ci. De plus, la barrière thermiquement isolante primaire peut subir elle aussi des dégradations tant de la couche d'isolant thermique, que de la plaque rigide constituant le support de cette barrière thermiquement isolation primaire.

Mais, de même, il a été parfois constaté une détérioration de la barrière d'étanchéité secondaire et/ou de la barrière thermiquement isolante secondaire.

Aussi un des buts de la présente invention est-il de fournir un perfectionnement pour de telles cuves étanches et thermiquement isolantes intégrées dans une structure porteuse telle qu'une coque de navire, qui permet d'éviter ou tout au moins de limiter l'endommagement de la cuve comme rapporté ci-dessus. Un exemple a déjà été divulgué dans le document KR 2006 0086071.

Un autre but de l'invention est de fournir un tel perfectionnement qui entraîne aussi peu de modification structurelle que possible.

Un but supplémentaire d'un tel perfectionnement est de ne pas augmenter sensiblement le coût d'une telle cuve.

Un autre but de l'invention est de fournir un tel perfectionnement qui permet d'améliorer, à un coût acceptable, les cuves isolantes étanches intégrées dans une structure porteuse.

Ces buts, ainsi que d'autres qui apparaîtront par la suite, sont atteints par un perfectionnement pour cuve étanche et thermiquement isolante intégrée dans une structure porteuse constituée par une double paroi, laquelle cuve est du genre comportant deux barrières d'étanchéité, l'une primaire et l'autre secondaire, et au moins une barrière d'isolation thermique rendue solidaire de la structure porteuse, dans laquelle est située la barrière d'étanchéité secondaire et sur laquelle repose la barrière d'étanchéité primaire, lequel perfectionnement est, selon la présente invention, caractérisé par le fait qu'il comprend un dispositif amortissant constitué d'une couche de matériau amortissant disposée entre deux parois.

Selon un premier mode de réalisation de l'invention, la barrière d'isolation thermique étant constituée par un module, qui a sensiblement la forme d'un parallélépipède rectangle et comprend une première plaque, par exemple de contreplaqué, surmontée d'une première couche d'isolant thermique, elle-même surmontée d'une barrière d'étanchéité, elle-même fixée à la plaque supérieure de l'isolant secondaire, sur laquelle est disposée une deuxième couche d'isolant thermique qui porte elle-même une deuxième plaque de contreplaqué, sur laquelle repose de façon connue la barrière d'étanchéité primaire constituée par des virures ou des plaque métalliques, le dispositif amortissant est situé sous la barrière d'étanchéité primaire et est constitué par la deuxième plaque qui est composée par les deux parois entre lesquelles est disposée la couche de matériau amortissant.

Avantageusement, entre la première et la seconde paroi et traversant la couche de matériau amortissant, est disposé un moyen de débattement d'enfoncement.

De préférence, le moyen de débattement d'enfoncement est inséré dans des alvéoles respectivement ménagées dans les deux parois, en forme de T, les extrémités libres de la barre verticale du T se faisant face, et une barre en H étant disposée dans l'espace ainsi délimité.

Selon une variante de réalisation, le moyen de débattement d'enfoncement est inséré dans des alvéoles, respectivement ménagées l'une dans une des parois et l'autre dans la deuxième couche d'isolant thermique, en forme de T, les extrémités libres de la barre verticale du T se faisant face, et une barre en H étant disposée dans l'espace ainsi délimité.

Avantageusement, les jonctions entre des premières parois sont décalées par rapport à celles des secondes.

De préférence, cette jonction entre les premières parois est identique à celle entre les lames d'un parquet anglais.

Avantageusement, la seconde paroi présente un module d'élasticité inférieur d'au moins dix pour cent par rapport à celui des matériaux actuels.

De préférence, les deux parois ont une épaisseur comprise entre 9 et 21 mm.

Selon un mode de réalisation préféré de la présente invention, les deux parois sont en contreplaqué de sapin ou en un matériau composite.

Avantageusement, la première plaque est fixée sur la paroi de la structure porteuse avec interposition d'un cordon de mastic ayant un module d'élasticité au maximum de 500MPA à une température de -25°C et d'environ 150MPa à une température de 25°C.

La description qui va suivre et qui ne présente aucun caractère limitatif, doit être lue en regard des figures annexées parmi lesquelles :
- la figure 1 représente, en coupe, perpendiculairement à la paroi d'une structure porteuse constituée par la double coque ou la double paroi transversale d'un navire, et dans une position éclatée figurant schématiquement le montage des différents éléments d'une cuve, selon l'art antérieur, dans une zone de la cuve non voisine d'un angle de la cuve ;
- la figure 2 représente, en coupe, perpendiculairement à la paroi d'une structure porteuse constituée par la double coque ou la double paroi transversale d'un navire, et dans une position éclatée figurant schématiquement le montage des différents éléments d'une cuve selon un premier mode de réalisation de la présente invention, dans une zone de la cuve non voisine d'un angle de la cuve ;
- la figure 3 représente une variante de réalisation de la présente invention selon la figure 2 ;
- la figure 4 représente un dispositif utile à la compréhension de la présente invention, mais ne faisant pas partie de l'invention.

Les éléments identiques dans les figures sont désignés par les mêmes références.

En se référant notamment à la figure 1, on désigne par la référence 1, la paroi de la double coque du navire, où est installée la cuve selon l'invention. On sait qu'une coque de navire comporte aussi des cloisons transversales, qui découpent la coque en compartiments, ces cloisons transversales étant également doubles : dans la présente description par le terme « paroi double 1 » sera désignée aussi bien la paroi de la double coque que les parois transversales ci-dessus, qui délimitent une telle cuve. Les parois doubles 1 constituent la structure porteuse de la cuve décrite. La cuve est du genre comportant deux barrières d'étanchéité, l'une primaire 1 0 et l'autre secondaire 5, et au moins une barrière d'isolation thermique constituée par un module, qui a sensiblement la forme d'un parallélépipède rectangle et comprend une première plaque 3 de contreplaqué surmontée d'une première couche d'isolant thermique 4, elle-même surmontée de la barrière d'étanchéité secondaire 5 sur laquelle est disposée une deuxième couche d'isolant thermique 6 qui porte elle-même une deuxième plaque de contreplaqué 7, sur laquelle repose de façon connue la barrière d'étanchéité primaire 10. Les barrières d'étanchéité secondaire 5 et primaire 10 sont constituées par des virures, de préférence en invar, ou des plaques métalliques qui peuvent être gaufrées. L'ensemble comprenant la première plaque 3 et la première couche d'isolant thermique 4 constitue le module de la barrière thermiquement isolante secondaire 2b ; l'ensemble comprenant la deuxième plaque 7 et la deuxième couche d'isolant thermique 6 constitue le module de la barrière thermiquement isolante primaire 2a.

Ainsi que l'aura compris l'homme du métier, les modules 2a et 2b ont sensiblement la forme de parallélépipède rectangle. Le module 2a a, vu en plan, une forme rectangulaire dont les côtés sont parallèles à ceux du module 2b : vu en plan, les deux modules 2a et 2b ont la forme de rectangles décalés, afin de limiter les fuites thermiques et d'assurer une meilleure répartition des efforts.

Selon un premier mode de réalisation de la présente invention telle que représentée aux figures 2 et 3, le dispositif amortissant est disposé sous la barrière d'étanchéité primaire 10 et est constitué par la deuxième plaque 7, sur laquelle repose la barrière d'étanchéité primaire 10, elle-même constituée par un ensemble sandwich qui comprend :
- une première paroi 8 réalisée en un contreplaqué et/ou en un matériau composite et supportant la barrière d'étanchéité primaire;
- une couche 11 d'un matériau amortissant ; et,
- une seconde paroi 9 réalisée en un contreplaqué disposée au-dessus de la couche d'isolant thermique 6.

Le contreplaqué constituant la première paroi 8 et la seconde paroi 9 a une épaisseur comprise entre 9 et 21 mm. Cette seconde paroi 9 présente un module d'élasticité en flexion à froid compris entre 10 000 et 13 000 MPA. Un contreplaqué conforme à la présente invention est par exemple un contreplaqué de sapin ou en un matériau composite. Le module d'élasticité de la seconde paroi 9 est d'au moins dix pour cent inférieur à celui des parois en matériaux actuels.

Quant au matériau amortissant 11 disposé entre les deux parois 8 et 9 ci-dessus, il a une épaisseur comprise entre 2 et 15 mm, et par exemple de 8 mm : cette épaisseur est choisie de telle manière que, sous la sollicitation aux chocs considérés, ceux-ci soient amortis, d'une part, et que l'écrasement résultant de ce matériau amortissant ne mène pas celui-ci à la ruine, d'autre part. Ce matériau peut être un feutre, un matériau à base de fibres tissées ou liées chargé ou non de matériaux isolants tels que, par exemple, un aérogel : l'ensemble ainsi réalisé étant collé ou mécaniquement assemblé.

Selon un exemple utile à la compréhension de la présente invention, mais ne faisant pas partie de l'invention, un dispositif amortissant est disposé sous la barrière d'étanchéité secondaire 5. Il est constitué de deux parois 8' et 9' telles que décrites précédemment entre lesquelles est interposée une couche 11 de matériau amortissant. Dans ce cas, une des parois, celle référencée 9' en l'occurrence, repose sur la première couche de matériau isolant 4, et l'autre paroi 8' est surmontée par la barrière d'étanchéité secondaire 5.

Les jonctions entre les premières parois 8 ou 8' sont décalées par rapport à celles des secondes parois 9 ou 9' de façon à assurer une meilleure continuité mécanique du massif isolant. Cette jonction entre les premières parois 8 ou 8' est par exemple identique à celle entre les lames d'un parquet anglais.

Selon une variante de réalisation de la présente invention, on dispose entre la première paroi 8 et la seconde paroi 9, et traversant donc la couche de matériau amortissant 11, de moyens de débattement d'enfoncement. Ceux-ci comprennent, selon le présent exemple de réalisation, deux alvéoles, 12a et 12b respectivement, en forme de T reliées par la barre verticale du T et une barre 13 en H étant disposée dans l'espace ainsi délimité.

Selon une variante de réalisation représentée à la figure 3, l'alvéole 12b est située, non dans la seconde paroi 9, mais dans la deuxième couche d'isolant thermique 6 du module 2a constituant la barrière thermiquement isolante primaire.

II peut en être de même lorsque le dispositif amortisseur est situé sous la barrière d'étanchéité secondaire 5.

Afin d'améliorer encore l'amortissement des chocs, la première plaque 3 est fixée sur la paroi 1 de la structure porteuse avec interposition d'un cordon de mastic 14 ayant un module d'élasticité au maximum de 500MPa à une température de -25°C et d'environ 150MPa à une température de 25°C.

L'amortissement d'une cuve comportant le perfectionnement selon la présente invention est au moins trois fois supérieur à celui selon les structures actuelles, cet effet étant réalisé côté liquide transporté.

## Revendications

1. Cuve étanche et thermiquement isolante intégrée dans une structure porteuse (1), la structure porteuse étant constituée par une paroi double, la cuve comportant :
une barrière d'isolation thermique rendue solidaire de la structure porteuse (1),
une barrière d'étanchéité secondaire (5) située dans la barrière d'isolation thermique, et
une barrière d'étanchéité primaire (10) reposant sur la barrière d'isolation thermique,
la barrière d'isolation thermique comportant une barrière thermiquement isolante secondaire surmontée de la barrière d'étanchéité secondaire (5) et une barrière thermiquement isolante primaire disposée sur la barrière d'étanchéité secondaire (5),
la barrière d'étanchéité secondaire (5) étant constituée par des virures ou des plaques métalliques, la barrière d'étanchéité primaire (10) étant constituée par des virures ou des plaques métalliques reposant sur la barrière thermiquement isolante primaire,
chacune des barrières thermiquement isolantes étant réalisée sous la forme de modules juxtaposés, un module de la barrière thermiquement isolante secondaire ayant la forme d'un parallélépipède rectangle et comprenant une première plaque de contreplaqué (3) surmontée d'une première couche d'isolant thermique (4), un module de la barrière thermiquement isolante primaire ayant la forme d'un parallélépipède rectangle, dans laquelle le module de la barrière thermiquement isolante primaire comprend une deuxième couche d'isolant thermique (6) et un dispositif amortissant (7), la deuxième couche d'isolant thermique (6) portant ledit dispositif amortissant (7) constitué par un ensemble sandwich sur lequel repose la barrière d'étanchéité primaire (10),
l'ensemble sandwich comprenant une première paroi (8) réalisée en contreplaqué ou matériau composite, une seconde paroi (9) réalisée en contreplaqué et **caractérisée en ce que** l'ensemble sandwich comprend en outre une couche de matériau amortissant (11) disposée entre la première et la seconde paroi, la couche de matériau amortissant (11) étant réalisée en feutre ou matériau à base de fibres tissées ou liées.

2. Cuve selon la revendication 1, **caractérisée par le fait que** la couche de matériau amortissant (11) présente une épaisseur comprise entre 2 et 15 mm

3. Cuve selon l'une quelconque des revendications 1 à 2, **caractérisée par le fait qu'**un moyen de débattement d'enfoncement est disposé entre la première (8,8') et la seconde paroi (9,9') du dispositif amortissant et traverse la couche de matériau amortissant (11 ,11 ') du dispositif amortissant.

4. Cuve selon la revendication 3, **caractérisée par le fait que** le moyen de débattement d'enfoncement comporte des alvéoles (12a,12b) respectivement ménagées dans les parois du dispositif amortissant (8,8' ; 9,9'), en forme de T, les extrémités libres de la barre verticale du T se faisant face, et une barre (13) en forme de H disposée dans l'espace ainsi délimité et insérée dans lesdites alvéoles.

5. Cuve selon la revendication 3, **caractérisée par le fait que** le moyen de débattement d'enfoncement comporte des alvéoles (12a, 12b) respectivement ménagées dans la première paroi (8,8') du dispositif amortissant et dans la deuxième couche d'isolant thermique (6) en forme de T, les extrémités libres de la barre verticale du T se faisant face, et une barre (13) en forme de H disposée dans l'espace ainsi délimité et insérée dans lesdites alvéoles.

6. Cuve selon l'une quelconque des revendications 1 à 5, **caractérisée par le fait que** les jonctions entre les premières parois (8,8') du dispositif amortissant sont décalées par rapport à celles des secondes parois (9,9') du dispositif amortissant.

7. Cuve selon l'une quelconque des revendications 1 à 6, **caractérisée par le fait que** les deux parois (8,8', 9,9') du dispositif amortissant ont une épaisseur comprise entre 9 et 21 mm.

8. Cuve selon l'une quelconque des revendications 1 à 7, **caractérisée par le fait que** les deux parois (8,8', 9,9') du dispositif amortissant sont en contreplaqué de sapin ou en un matériau composite.

9. Cuve selon l'une quelconque des revendications 1 à 8, **caractérisée par le fait que** la première plaque (3) est fixée sur la paroi de la structure porteuse avec interposition d'un cordon de mastic (14) ayant un module d'élasticité au maximum de 500MPa à une température de -25°C et d'environ 150MPa à une température de 25°C.

## Patentansprüche

1. In einer Haltestruktur (1) integriertes dichtes und wärmeisolierendes Gefäß, wobei die Haltestruktur gebildet ist durch eine Doppelwand, wobei das Gefäß umfasst:
eine wärmeisolierendes Sperre, welche fest mit der Haltestruktur (1) verbunden ist, eine sekundäre Abdichtungssperre (5), welche in der wärmeisolierenden Sperre angeordnet ist, und
eine primäre Abdichtungssperre (10), welche auf der wärmeisolierenden Sperre aufliegt,
wobei die wärmeisolierende Sperre eine sekundäre wärmeisolierende Sperre, welche von der sekundären Abdichtungssperre (5) überdeckt ist, und eine primäre wärmeisolierende Sperre, welche auf der sekundären Abdichtungssperre (5) angeordnet ist, umfasst, wobei die sekundäre Abdichtungssperre (5) durch Planken oder metallische Platten gebildet ist, wobei die primäre Abdichtungssperre (10) durch Planken oder metallische Platten, welche auf der primären wärmeisolierenden Sperre aufliegen, gebildet ist, wobei jede der wärmeisolierenden Sperren als nebeneinanderliegende Module ausgebildet sind, wobei ein Modul der sekundären wärmeisolierenden Sperre die Form eines Quaders aufweist und eine erste Sperrholzplatte (3), welche von einer ersten wärmeisolierenden Schicht (4) überdeckt ist, umfasst, wobei ein Modul der primären wärmeisolierenden Sperre die Form eines Quaders aufweist, wobei das Modul der primären wärmeisolierenden Sperre eine zweite wärmeisolierende Schicht (6) und eine dämpfende Vorrichtung (7) umfasst, wobei die zweite wärmeisolierende Schicht (6) die dämpfende Vorrichtung (7), bestehend aus einer Sandwich-Anordnung, auf welcher die primäre Abdichtungssperre (10) aufliegt, trägt,
wobei die Sandwich-Anordnung eine erste Wand (8), welche aus Sperrholz oder Verbundmaterial gebildet ist, und eine zweite Wand (9), welche aus Sperrholz gebildet ist, umfasst und **dadurch gekennzeichnet ist, dass** die Sandwich-Anordnung weiterhin umfasst eine Schicht aus dämpfendem Material (11) angeordnet zwischen der ersten und der zweiten Wand, wobei die Schicht aus dämpfendem Material (11) aus Filz oder Materialien aus gewebten Fasern oder gebundenen Fasern gebildet ist.

2. Gefäß gemäß Anspruch 1, **dadurch gekennzeichnet dass** die Schicht aus dämpfendem Material (11) eine Dicke zwischen 2 und 15 mm aufweist.

3. Gefäß gemäß einem der Ansprüche 1 bis 2, **dadurch gekennzeichnet dass** ein Tauchmittel zwischen der ersten (8,8') und der zweiten Wand (9,9') der dämpfenden Vorrichtung angeordnet ist und die Schicht des dämpfenden Materials (11, 11') der dämpfenden Vorrichtung durchquert.

4. Gefäß gemäß Anspruch 3, **dadurch gekennzeichnet, dass** das Tauchmittel Kammern (12a, 12b) in Form eines T und jeweils angeordnet in den Wänden der dämpfenden Vorrichtung (8,8'; 9,9'), wobei die freien Endabschnitte des vertikalen Balkens des T einander gegenüberliegenden, und ein Balken (13) in Form eines H, welcher in dem so begrenzten Bereich angeordnet ist und in die Kammern eingefügt ist, umfasst.

5. Gefäß gemäß Anspruch 3, **dadurch gekennzeichnet, dass** das Tauchmittel Kammern (12a, 12b) in Form eines T und jeweils angeordnet in der ersten Wand (8,8') der dämpfenden Vorrichtung und in der zweiten wärmeisolierenden Schicht (6), wobei die freien Endabschnitte des vertikalen Balken des T einander gegenüberliegenden, und einen Balken (13) in Form eines H, welcher in dem so begrenzten Bereich angeordnet ist und in die Kammern eingefügt ist, umfasst.

6. Gefäß gemäß einem der Ansprüche 1 bis 5, **dadurch gekennzeichnet, dass** die Verbindungen zwischen den ersten Wänden (8,8') der dämpfenden Vorrichtung gegenüber denen der zweiten Wänden (9,9') der dämpfenden Vorrichtung versetzt angeordnet sind.

7. Gefäß gemäß einem der Ansprüche 1 bis 6, **dadurch gekennzeichnet, dass** die zwei Wände (8,8' , 9,9') der dämpfenden Vorrichtung eine Dicke zwischen 9 und 21 mm aufweisen.

8. Gefäß gemäß einem der Ansprüche 1 bis 7, **dadurch gekennzeichnet, dass** die zwei Wände (8,8' , 9,9') der dämpfenden Vorrichtung aus Tannensperrholz oder aus einem Verbundmaterial bestehen.

9. Gefäß gemäß einem der Ansprüche 1 bis 8, **dadurch gekennzeichnet, dass** die erste Platte (3) auf der Wand der Haltestruktur unter Zwischenfügung eines Kittstrangs (14) welcher ein Elastizitätsmodul bei einer Temperatur von -25°C von maximal 500MPa und bei einer Temperatur von25°C von ungefähr 150MPa aufweist.

## Claims

1. A sealed and thermal insulating tank integrated into a bearing structure (1), the bearing structure consisting of a double wall, the tank comprising:
a thermal insulating barrier made integral with the bearing structure (1),
a secondary sealing barrier (5) located in the thermal insulating barrier,
and a primary sealing barrier (10) standing on the thermal insulating barrier,
wherein the thermal insulating barrier comprises a secondary thermal insulating barrier on top of which is the secondary sealing barrier (5) and a primary thermal insulating barrier arranged on the secondary sealing barrier, the secondary sealing barrier (5) being comprised of ferrules or metal plates, the primary sealing barrier (10) being comprised of ferrules or metal plates resting on the primary thermal insulating barrier,
each of the primary thermal insulating barrier and secondary thermal insulating barrier being built as modules arranged in juxtaposition, a module of the secondary thermal insulating barrier being a rectangular parallelepiped in shape and comprising a first panel of plywood (3) on top of which is a first coat of thermal insulation (4), a module of the primary thermal insulating barrier being a rectangular parallelepiped in shape,
wherein the module of the primary thermal insulating barrier comprises a second coat of thermal insulation (6) and a damping device (7), wherein the second coat of thermal insulation (6) bears the damping device consisting of a sandwich structure on which the primary sealing barrier (10) stands,
the sandwich structure comprising a first wall (8) consisting of plywood or a composite material, a second wall (9) consisting of plywood, **characterized in that** the sandwich structure further comprises a layer of damping material (11) arranged between the first wall and the second wall, wherein the layer of damping material (11) is made of felt or a material based on woven fibers or bonded fibers.

2. A tank according to claim 1, **characterized by** the fact that the layer of damping material (11) is between 2 and 15 mm thick.

3. A tank according to anyone of claims 1 to 2, **characterized by** the fact that a depression deflecting means is arranged between the first wall (8,8') and the second wall (9,9') of the damping device and passes through the layer of damping material (11, 11') of the damping device.

4. A tank according to claim 3, **characterized by** the fact that the depression deflecting means comprises:
holes (12a, 12b) arranged respectively in the first and second walls (8,8' ; 9,9') of the damping device, each hole forming a Tee, wherein the free ends of the vertical bar of the Tee face one another, and
an H-shaped bar (13) arranged in the space thus formed and inserted into the holes.

5. A sealed and thermal insulating tank according to claim 3, **characterized by** the fact that the depression deflecting means comprises:
holes (12a, 12b) arranged respectively in the first wall (8,8') of the damping device and
in the second coat of thermal insulation (6), each hole forming a Tee, wherein the free ends of the vertical bar of the Tee face one another, and
an H-shaped bar (13) arranged in the space thus formed and inserted into the holes.

6. A sealed and thermal insulating tank according to any of claims 1 to 5, **characterized by** the fact that the junctions between the first walls (8,8') of the damping device are offset with respect to those of the second walls (9,9') of the damping device.

7. A sealed and thermal insulating tank according to one of claims 1 to 6, **characterized by** the fact that the first and second walls (8,8', 9,9') of the damping device have a thickness included between 9 and 21 mm.

8. A sealed and thermal insulating tank according to one of claims 1 to 7, **characterized by** the fact that the first and second walls (8,8', 9,9') of the damping device are of fir plywood or of a composite material.

9. A sealed and thermal insulating tank according to any of claims 1 to 3, **characterized by** the fact that the first panel (3) is attached to the double wall of the bearing structure with an interposed cord of mastic (14) having an elasticity modulus of at most 500MPA at a temperature of -25°C and approximately 150MPa at a temperature of 25°C.
